# EUROPÄISCHE PATENTSCHRIFT

(11) **EP 1 674 210 B1**
(45) Veröffentlichungstag und Bekanntmachung des Hinweises auf die Patenterteilung: **09.04.2008**
(21) Anmeldenummer: 05111784.4
(22) Anmeldetag: 07.12.2005
(51) Int. Cl.: B25D 17/04

(54) **Werkzeuggerät mit entkoppeltem Haupthandgriff**
Tool with main handle mechanically decoupled
Outil avec poignée principale mécaniquement découplée

(30) Priorität: 21.12.2004 DE 102004061521
(43) Veröffentlichungstag der Anmeldung: 28.06.2006
(73) Patentinhaber: HILTI Aktiengesellschaft, 9494 Schaan (LI)
(72) Erfinder: Fischer, Axel, 86879, Wiedergeltingen (DE); Weber, Michael, 82223, Eichenau (DE)
(74) Vertreter: Wildi, Roland

(56) Entgegenhaltungen:
- US-A- 4 401 167
- US-A- 4 667 749

## Beschreibung

Die Erfindung betrifft ein handgeführtes Werkzeuggerät, wie beispielsweise ein Behr, Meissel- oder Schleifgerät oder eine Hubsäge, gemäß dem Oberbegriff des Anspruchs 1.

Derartige Werkzeuggeräte bilden ein Schwingungssystem, das im Betrieb durch die Antriebsanordnung angeregt wird. Durch die teilweise Entkopplung des Haupthandgriffes werden dabei die an diesem auftretenden Vibrationen deutlich gemindert. Auf diese Weise wird der Komfort beim Halten des Gerätes verbessert, was wiederum längeres Arbeiten ohne Ermüdungserscheinungen des Bedieners ermöglicht.

Aus der WO 02/083369 ist eine Werkzeugmaschine mit vibrationsgedämpftem Haupthandgriff bekannt. Diese weist zwischen dem Maschinengehäuse und dem Haupthandgriff eine Parallelschwinge auf, die durch zwei beabstandet angeordnete parallele Blattfedern gebildet ist. Die Blattfedern sind im Wesentlichen senkrecht zu einer Längsachse der Werkzeugmaschine ausgerichtet und bewirken somit eine lagefeste Zwangsführung des Handgriffes in Richtung dieser Längsachse. Auf diese Weise wird der Haupthandgriff in Richtung der Längsachse schwingungsmässig von der Werkzeugmaschine entkoppelt.

Durch diese bekannte Vorgehensweise werden die Vibrationen die vom Maschinengehäuse auf den Haupthandgriff und von diesem auf die haltende Hand des Bedieners übertragen werden in Längsrichtung der Werkzeugmaschine stark vermindert.

Nachteilig an der bekannten Werkzeugmaschine ist, dass im Betrieb am Haupthandgriff nicht nur in Längsrichtung sondern wegen des offensichtlich ausserhalb der Längsachse liegenden Schwerpunktes der Werkzeugmaschine auch senkrecht dazu Schwingungen entstehen. Bei vielen Geräten führt dies dazu, dass der Summenvektor aller auftretenden Vibrationen durch die bekannte Entkopplung in Längsrichtung nur unzureichend gemindert werden kann. Als Folge hiervon kann der Bediener das Werkzeuggerät nur über eine sehr beschränkte Betriebsdauer betätigen bevor es zu Ermüdungserscheinungen kommt. Zudem ist die Entkopplungseinrichtung durch die verhältnismässig langen Blattfedern relativ weich, was eine exakte Führung der Werkzeugmaschine erschwert.

Aus der DE 38 39 207 ist ein tragbares Handgerät mit Schlagwerk bekannt, bei dem der Haupthandgriff über zwei am Gerätegehäuse drehbar gelagerte Schwingarme entgegen einer zur Längsachse des Gerätes schräg stehenden Feder beweglich gehalten ist. Neben der Verschiebung in Richtung der Längsachse zur Isolierung der Schwingungen entlang einer Hauptschwingungsachse, ist bei dieser Lagerung auch eine Bewegung des Haupthandgriffes in Querrichtung zur Längsachse entgegen der Federkraft vorgesehen.

Nachteilig an diesem Handgerät ist jedoch der komplizierte Aufbau der Entkopplungseinrichtung, der zu relativ hohen Herstellungskosten führt. Zudem ist diese Lagerungsweise des Haupthandgriffes in alle Richtungen relativ weich, so dass im Betrieb keine exakte Führung des Handgerätes möglich ist.

Nach der US4401167 weist ein handgeführtes Werkzeuggerät eine Antriebsanordnung und einen über eine Entkopplungseinrichtung davon entkoppelten Haupthandgriff auf, wobei die Entkopplungseinrichtung zwei zueinander beanstandete und quer zur Schlagachse auslenkbare Schwingelemente aufweist, die sich parallel zur Schlagachse erstrecken.

Der vorliegenden Erfindung liegt die Aufgabe zugrunde, bei einem handgeführten Werkzeuggerät die genannten Nachteile zu vermeiden und bei geringen Herstellungskosten den Bedingungskomfort zu erhöhen.

Erfindungsgemäss wird die Aufgabe durch ein, handgeführten werkzeuggerät gemäß dem unabhängigen Anspruch 1.

Besonders bevorzugten Ausführungsformen sind den Unteransprüchen zu entnehmen.

Die Erfindung wird nachstehend anhand eines Ausführungsbeispieles näher erläutert. Es zeigen:
- Fig. 1: eine teilweise freigeschnittene Darstellung eines erfindungsgemässen Werkzeugerätes,
- Fig. 2: eine vergrösserte Darstellung des Details II aus Fig. 1,
- Fig. 3: eine perspektivische Ansicht einer Blattfeder und
- Fig. 4: eine perspektivische Ansicht eines Anschlages.

Fig. 1 zeigt ein handgeführtes Werkzeuggerät 2 in Form eines kombinierten Bohr-Meisselgerätes, das ein Gerätegehäuse 4 aufweist, in dem eine Antriebsanordnung 6 mit einem in einem Motorgehäuse 8 untergebrachten Motor 10 und einem vom Motor 10 antreibbaren, in einem Getriebegehäuse 12 untergebrachten Getriebe 14 angeordnet ist.

An einem werkzeugseitigen Ende 16 der Antriebsanordnung 6 ist diese über eine Spindel 20 mit einer Werkzeugaufnahme 18 gekoppelt, die hierdurch entlang einer Arbeitsachse A rotatorisch und/oder translatorisch mittels der Antriebsanordnung 6 antreibbar ist und an der ein Werkzeug 22 in Form eines Bohrer- oder Meisselbits anbringbar ist.

An einem von dem werkzeugseitigen Ende 16 der Antriebsanordnung abgewandten griffseitigen Ende 24 ist ein Griffelement 26 vorgesehen, das einen ergonomisch geformten, gummierten Haupthandgriff 28 ausformt. Das Griffelement 26 ist an seinen beiden Enden über Endstege 32 mit einem senkrecht zur Arbeitsachse A stehenden Trägersteg 34 verbunden.

Das Griffelement 26 ist über eine insgesamt mit 36 bezeichnete Entkopplungseinrichtung an der Antriebsanordnung 6 gehalten. Hierzu weist die Entkopplungseinrichtung 36 zwei L-förmige Blattfedern 38 auf. Ein erster Schenkel der Blattfedern 38, der als Schwingelement 40 fungiert, ist dabei an seinem freien Ende jeweils über Befestigungsmittel 42, beispielsweise in Form von Schraubverbindungen, an dem Getriebegehäuse 12 beziehungsweise an dem Motorgehäuse 8 oder alternativ zu der dargestellten Ausführungsform an einem kombinierten Motor-Getriebe-Gehäuse befestigt.

Das Schwingelement 40 ist bei beiden Blattfedern 38 mit einem senkrecht stehenden Querschwingelement 44 verbunden, das an seinem freien Ende über weitere Befestigungsmittel 42 an einer Profilierung 46 befestigt ist, die an dem Trägersteg 34 ausgeformt ist und in Richtung der Antriebsanordnung 6 gerichtet ist.

Die beiden Schwingelemente 40 sind jeweils auf Höhe eines der Endstege 32 gehalten, so dass der Haupthandgriff 28 vollständig zwischen jeweiligen Verlängerungen 48 der Schwingelemente 40 angeordnet ist. Die beiden Schwingelemente 40 sind dabei parallel zueinander ausgerichtet.

In der gezeigten Ausführungsform sind die beiden Blattfedern 38 identisch ausgeformt, wodurch im Betrieb eine übereinstimmende Verformung und dadurch eine besonders gleichmässige Zwangsführung des Haupthandgriffes 28 gegenüber der Antriebsanordnung 6 erzielt wird. Alternativ hierzu ist es allerdings auch möglich, die Blattfedern 38 jeweils hinsichtlich ihrer Form und Materialeigenschaften beispielsweise an die individuellen Gegebenheiten des jeweiligen Werkzeuggerätes 2 anzupassen. Hierzu können die Blattfedern 38 zudem auch entgegen der dargestellten Ausführung versetzt zueinander am Werkzeuggerät 2 angeordnet werden.

Wie aus Fig. 1 weiter zu entnehmen ist, weist das Werkzeuggerät 2 einen Masseschwerpunkt S mit einem Abstand a zur Arbeitsachse A auf. Bei einer Erregung der Spindel 20 entlang der Arbeitsachse A, wie insbesondere bei einer wiederkehrenden impulsartigen Beschleunigung zur Erzeugung einer Schlagbewegung, wird der Haupthandgriff 28 im Betrieb daher neben einer Schwingungsbewegung in einer ersten Schwingungsrichtung Z, die parallel zur Arbeitsachse A liegt, auch in eine zweite Schwingungsrichtung Y bewegt, die entlang, d.h. in etwa parallel zur Längserstreckung des Haupthandgriffes 28 ausgerichtet ist.

Wie in Fig. 2 anhand der oberen Blattfeder 38 der Entkopplungseinrichtung 36 gestrichelt dargestellt, können die Schwingelemente 40 der Blattfedern 38 im Betrieb in Schwingungsrichtung Y ausgelenkt werden, um das Griffelement 26 mit dem Haupthandgriff 28 schwingungsmässig quer zur Arbeitsachse A von der Antriebsanordnung 6 zu entkoppeln. Während dieser Auslenkung behalten die beiden Schwingelemente 40 ihre parallele Ausrichtung zueinander bei. Hierdurch weist die Entkopplungseinrichtung 36 im Betrieb eine Parallelkinematik auf, die insbesondere in Schwingungsrichtung Y eine Relativbewegung des Griffelementes 26 gegenüber der Antriebsanordnung 6 gestattet, bei der dieses jedoch in einer lagefesten Weise zwangsgeführt ist, so dass das Griffelement 26 seine Ausrichtung gegenüber dem übrigen Werkzeuggerät 2 beibehält.

Zudem bewirken die Querschwingelemente 44 eine nahezu vollständige schwingungsmässige Entkopplung des Griffelementes 26 in Schwingungsrichtung Z.

Wie insbesondere aus Fig. 3 zu entnehmen ist, weisen die Blattfedern Bohrungen 47 zur Aufnahme der Befestigungsmittel 42 sowie Ausnehmungen 49 auf, über die eine optimale Nachgiebigkeit der Blattfedern 38 einstellbar ist. Ferner weisen die Blattfedern 38 in einer Schwingungsrichtung X, die senkrecht zu den Schwingungsrichtungen Y und Z steht, eine relativ grosse Breite B auf, durch die die Entkopplungseinrichtung 36 bezogen auf die Schwingungsrichtung X relativ stark ausgesteift ist.

Insgesamt kann auf diese Weise der Summenvektor, der im Betrieb am Haupthandgriff 28 auftretenden Vibrationen sehr stark reduziert werden, während in der dritten Schwingungsrichtung X nahezu keine Relativbewegungen des Griffelementes 26 gegenüber der Antriebsanordnung 6 auftreten.

Hierdurch kann das Werkzeuggerät 2 am Haupthandgriff 28 bei minimierten Vibrationen besonders exakt und sicher durch einen Bediener geführt werden.

Wie aus den Fig. 1 und 2 weiter zu entnehmen ist, ist benachbart zu den Blattfedern 38 jeweils ein Anschlagkörper 50 vorgesehen. Dieser weist eine erste Kontaktfläche 52, die mit dem Schwingelement 40 einen Winkel α von höchstens 20° einschliesst, und eine zweite Kontaktfläche 54 auf, die mit dem Querschwingelement 44 einen Winkel β von höchstens 20° einschliesst. Zudem bildet die Profilierung 46 eine dritte Kontaktfläche 57 aus, die mit dem Querschwingelement 44 im unbelasteten Zustand ebenfalls den Winkel β von höchstens 20° einschliesst.

Wie aus Fig. 4 zu entnehmen ist, weist der Anschlagkörper 50 einen beispielsweise aus Kunststoff gebildeten Grundkörper 55 auf. An den Kontaktflächen 52, 54 ist dieser mit einem Kontaktmaterial 56 überzogen, das gegebenenfalls eine gegenüber dem Grundkörper erhöhte Reibungsfestigkeit aufweist und beispielsweise ebenfalls aus Kunststoff oder einem Elastomer gebildet ist.

Durch den Anschlagkörper 50 beziehungsweise durch die Profilierung 46 wird an den Blattfedern 38 sowohl die Auslenkung des Schwingelementes 40 als auch des Querschwingelementes 44 auf den Winkel α beziehungsweise β beschränkt, um bei extremen Betriebsbedingungen eine sichere Führung des Werkzeuggerätes 2 zu gewährleisten und mögliche Beschädigungen der Entkopplungseinrichtung 36 zu vermeiden. Durch das Kontaktmaterial 56 kann dabei ein übermässiger Abrieb an den Kontaktflächen 52, 54 verhindert werden.

## Patentansprüche

1. Handgeführtes Werkzeuggerät (2)
mit einer in einem Gerätegehäuse (4) untergebrachten Antriebsanordnung (6),
die ein werkzeugseitiges Ende (16), an dem eine Werkzeugaufnahme (18) durch die Antriebsanordnung (6) entlang einer Arbeitsachse (A) antreibbar ist und
ein von dem werkzeugseitigen Ende (16) abgewandtes griffseitiges Ende (24) aufweist, an dem ein Haupthandgriff (28) zum Halten des Werkzeuggerätes (2) angeordnet ist, der sich quer zur Arbeitsachse (A) erstreckt und der über eine Entkopplungseinrichtung (36) zur teilweisen Schwingungsentkopplung des Haupthandgriffes (28) mit der Antriebsanordnung (6) verbunden ist, wobei
die Entkopplungseinrichtung (36) zwei zueinander beabstandete und quer zur Arbeitsachse (A) auslenkbare Schwingelemente (40) aufweist, die sich zwischen der Antriebsanordnung (6) und dem Haupthandgriff (28) jeweils entlang einer zur Arbeitsachse (A) parallelen Richtung erstrecken,
**dadurch gekennzeichnet, dass** die Schwingelemente (40) neben einer ersten Schwingungsrichtung Z, die parallel zur Arbeitsachse A liegt, auch eine senkrechte zweite Schwingungsrichtung Y aufweisen, die entlang der Längserstreckung des Haupthandgriffes 28 ausgerichtet ist, wobei in einer senkrechten dritten Schwingungsrichtung X keine Relativbewegungen möglich sind.

2. Handgeführtes Werkzeuggerät nach Anspruch 1, **dadurch gekennzeichnet, dass** die Schwingelemente parallel zueinander auslenkbar sind.

3. Handgeführtes Werkzeuggerät nach Anspruch 1 oder 2, **dadurch gekennzeichnet, dass** der Haupthandgriff (28) zwischen einer Verlängerung (48) der Längserstreckung der Schwingelemente (40) angeordnet ist.

4. Handgeführtes Werkzeuggerät nach einem der Ansprüche 1 bis 3, **dadurch gekennzeichnet, dass** die Schwingelemente (40) jeweils mit einem Querschwingelement (44) verbunden sind, das quer zur Erstreckung des Haupthandgriffes (28) auslenkbar ist.

5. Handgeführtes Werkzeuggerät nach Anspruch 4, **dadurch gekennzeichnet, dass** jeweils eines der Schwingelemente (40) und eines der Querschwingelemente (44) als ein erster Schenkel und ein zweiter Schenkel einer gemeinsamen, gebogenen Blattfeder (38) gebildet sind.

6. Handgeführtes Werkzeuggerät nach Anspruch 5, **dadurch gekennzeichnet, dass** benachbart zu wenigstens einer der Blattfedern (38) ein Anschlagkörper (50) vorgesehen ist, der sowohl die Auslenkbarkeit des Schwingelementes als auch des Querschwingelementes begrenzt.

7. Handgeführtes Werkzeuggerät nach Anspruch 6, **dadurch gekennzeichnet, dass** der Anschlagkörper (50) eine erste Kontaktfläche (52) zur Anlage des Schwingelementes (40) aufweist, die mit dem Schwingelement (40) einen Winkel (α) von höchstens 20° einschliesst.

8. Handgeführtes Werkzeuggerät nach Anspruch 7, **dadurch gekennzeichnet, dass** der Anschlagkörper (50) eine zweite Kontaktfläche (54) zur Anlage des Querschwingelementes (44) aufweist, die mit dem Querschwingelement (44) einen Winkel (β) von höchstens 20° einschliesst.

9. Handgeführtes Werkzeuggerät nach einem der Ansprüche 6 bis 8, **dadurch gekennzeichnet, dass** der Anschlagkörper (50) einen Grundkörper (55) aus Kuststoff oder Elastomer aufweist.

10. Handgeführtes Werkzeuggerät nach einem der Ansprüche 6 bis 9, **dadurch gekennzeichnet, dass** der Anschlagkörper (50) im Bereich der Kontaktfläche (50; 54) ein Kontaktmaterial (56) mit einer reibungsarmen Oberfläche aufweist.

## Claims

1. A hand-operated power tool (2)
with a drive assembly (6) which is accommodated in a tool housing (4),
said drive assembly (6) having one end (16) at the tool end, on which a tool-holding fixture (18) is driven by the drive assembly (6) along a working axis (A), and
one end (24) at the handgrip end away from the tool end (16), on which a main handgrip (28) for holding the power tool (2) is provided, said handgrip (28) extending perpendicular to the working axis (A) and being attached to the drive assembly (6) via decoupling means (36) for partial vibration decoupling of said main handgrip (28),
said decoupling means (36) comprising two oscillating elements (40) which are spaced apart from one another and can travel out perpendicular to the working axis (A), each extending between the drive assembly (6) and the main handgrip (28) in a direction parallel to the working axis (A),
**characterized in that**,
in addition to a first direction of vibration Z running parallel to the working axis (A), the oscillating elements (40) also have a second perpendicular direction of vibration Y, aligned with the longitudinal dimension of the main handgrip (28), no relative movements being possible in a third perpendicular direction of vibration X.

2. A hand-operated power tool according to Claim 1, **characterized in that** the oscillating elements can travel out parallel to one another.

3. A hand-operated power tool according to Claim 1 or 2, **characterized in that** the main handgrip (28) is disposed between prolongations (48) of the longitudinal dimensions of the oscillating elements (40).

4. A hand-operated power tool according to one of Claims 1 to 3, **characterized in that** the oscillating elements (40) are each attached to a transverse oscillating element (44), which can travel out perpendicular to the extension of the main handgrip (28).

5. A hand-operated power tool according to Claim 4, **characterized in that** in each case one of the oscillating elements (40) and one of the transverse oscillating elements (44) are formed as a first side and second side of a common bent plate spring (38).

6. A hand-operated power tool according to Claim 5, **characterized in that**, adjacent to at least one of the plate springs (38), a stop element (50) is provided which limits the travel both of the oscillating element and the transverse oscillating element.

7. A hand-operated power tool according to Claim 6, **characterized in that** the stop element (50) has a first contact face (52) for abutment of the oscillating element (40), said contact face (52) forming an angle (α) with said oscillating element (40) of no more than 20°.

8. A hand-operated power tool according to Claim 7, **characterized in that** the stop element (50) has a second contact face (54) for abutment of the transverse oscillating element (44), said contact face (54) forming an angle (β) with said transverse oscillating element (44) of no more than 20°.

9. A hand-operated power tool according to one of Claims 6 to 8, **characterized in that** the stop element (50) has a main body (55) made of plastic or elastomer.

10. A hand-operated power tool according to one of Claims 6 to 9, **characterized in that** the stop element (50) has, in the region of the contact faces (50; 54), a contact material (56) having a low-friction surface.

## Revendications

1. Appareil à guidage manuel (2), comprenant un agencement d'entraînement (6) qui est logé dans un carter d'appareil (4), lequel comporte une extrémité côté outil (16), au niveau de laquelle un raccord d'outil (18) peut être entraîné suivant un axe de travail (A) par l'agencement d'entraînement (6), et une extrémité côté poignée (24) qui est située à l'opposé de l'extrémité côté outil (16) et sur laquelle est disposée une poignée principale (28), laquelle est destinée à tenir l'appareil (2), s'étend transversalement à l'axe de travail (A) et est reliée à l'agencement d'entraînement (6) par l'intermédiaire d'un dispositif de découplage (36) pour le découplage vibratoire partiel de la poignée principale (28), le dispositif de découplage (36) comportant deux éléments oscillants (40) qui sont distants l'un de l'autre et déviables par rapport à l'axe de travail (A) et qui s'étendent chacun entre l'agencement d'entraînement (6) et la poignée principale (28) suivant une direction parallèle à l'axe de travail (A), **caractérisé en ce que**, outre une première direction d'oscillation Z parallèle à l'axe de travail A, les éléments oscillants (40) possèdent également une seconde direction d'oscillation perpendiculaire Y qui est orientée suivant l'extension longitudinale de la poignée principale 28, aucun déplacement relatif n'étant possible dans une troisième direction d'oscillation X.

2. Appareil à guidage manuel selon la revendication 1, **caractérisé en ce que** les éléments oscillants sont déviables parallèlement l'un à l'autre.

3. Appareil à guidage manuel selon la revendication 1 ou 2, **caractérisé en ce que** la poignée principale (28) est disposée entre les prolongements (48) de l'extension longitudinale de chacun des éléments oscillants (40).

4. Appareil à guidage manuel selon une des revendications 1 à 3, **caractérisé en ce que** les éléments oscillants (40) sont reliés chacun à un élément oscillant transversal (44) qui est déviable transversalement à l'extension de la poignée principale (28).

5. Appareil à guidage manuel selon la revendication 4, **caractérisé en ce qu'**un des éléments oscillants (40) et un des éléments oscillants transversaux (44) sont conformés respectivement en première branche et en seconde branche d'un ressort à lame plié commun (38).

6. Appareil à guidage manuel selon la revendication 5, **caractérisé en ce qu'**à côté d'au moins un des ressorts à lames (38) est prévu un corps de butée (50) qui limite aussi bien la déviabilité de l'élément oscillant que celle de l'élément oscillant transversal.

7. Appareil à guidage manuel selon la revendication 6, **caractérisé en ce que** le corps de butée (50) comporte, pour appliquer l'élément oscillant (40), une première surface de contact (52) qui forme avec l'élément oscillant (40) un angle (α) d'au plus 20°.

8. Appareil à guidage manuel selon la revendication 7, **caractérisé en ce que** le corps de butée (50) comporte, pour appliquer l'élément oscillant transversal (44), une seconde surface de contact (54) qui forme avec l'élément oscillant transversal (44) un angle (β) d'au plus 20°.

9. Appareil à guidage manuel selon une des revendications 6 à 8, **caractérisé en ce que** le corps de butée (50) comporte un corps de base (55) en matière plastique ou en élastomère.

10. Appareil à guidage manuel selon une des revendications 6 à 9, **caractérisé en ce que** le corps de butée (50) comporte, dans la zone de la surface de contact (50 ; 54), un matériau de contact (56) avec une surface à faible frottement.
